# DEMANDE DE BREVET EUROPEEN

(11) **EP 4 782 219 A1**
(43) Date de publication de la demande: **29.07.2026**
(21) Numéro de dépôt: 26305084.1
(22) Date de dépôt: 20.01.2026
(51) Int. Cl.: B42D 25/324, B42D 25/351, B42D 25/41

(54) **PROCÉDÉ DE FABRICATION D'UN DISPOSITIF DE SÉCURITÉ, DISPOSITIF DE SÉCURITÉ OBTENU PAR UN TEL PROCÉDÉ, ET DOCUMENT D'IDENTITÉ COMPORTANT UN TEL DISPOSITIF**

(30) Priorité: 24.01.2025 FR 2500760
(71) Demandeur: IN Smart Identity France, 92400 Courbevoie (FR)
(72) Inventeur: MAZZOLINI, Marie, 92400 Courbevoie (FR); BERTHE, Benoit, 92400 Courbevoie (FR); VANDROUX, Coralie, 92400 Courbevoie (FR)
(74) Mandataire: Santarelli

(57) **Abrégé**

Procédé de fabrication d'un dispositif de sécurité (1) comportant :

- Fournir une fenêtre (2) transparente comportant une face avant (3), comprenant un réseau de microlentilles (5) de focale « f », et une face arrière (4);

- Définir une image comportant au moins deux motifs (6a, 6b) configurés pour représenter deux images visibles selon des angles d'observation différents à travers le réseau ;

- Graver l'image à travers la face arrière et entre un plan de gravure (13) et la face arrière, le plan de gravure étant situé entre la face avant et le plan focal des microlentilles et étant distant de la face arrière d'une distance « d » égale ou inférieure à un tiers de la focale « f », la gravure étant faite par laser (9) par un point de gravure (10) et une profondeur de gravure (10p).

## Description

### Domaine technique de l'invention

L'invention concerne un procédé de fabrication d'un dispositif de sécurité, en particulier d'un dispositif de sécurité comportant une fenêtre munie d'un réseau lenticulaire à travers lequel au moins une image est visible selon un angle d'observation prédéfini. Elle concerne également un dispositif de sécurité obtenu par un tel procédé, ainsi qu'un document d'identité comportant un tel dispositif.

La fenêtre d'un tel dispositif de sécurité peut constituer une partie seulement du dispositif de sécurité, ou le dispositif de sécurité peut être intégralement constitué d'une telle fenêtre.

### Etat de la technique

Personnaliser une fenêtre à réseau lenticulaire pour obtenir un effet tridimensionnel (3D) ou une animation, se fait généralement par un côté des lentilles du réseau lenticulaire, et traditionnellement par gravure laser à travers le réseau lenticulaire.

Or, le besoin de réaliser de plus en plus d'images sous un réseau lenticulaire se développe, comme par exemple pour créer des images CLI/MI (impliquant 2 ou 3 images), SLI (généralement 4 images), ou encore des images combinant des motifs linéaires et une technologie de gravure laser (impliquant par exemple 7 ou 14 images). Chaque image est par exemple gravée selon un angle qui lui est propre, généralement au moyen d'un faisceau laser.

Pour chaque angle, la fenêtre est inclinée à cet angle par rapport au faisceau laser pour graver l'image correspondante.

Chaque image nécessite plusieurs dixièmes de secondes pour être gravée.

Ainsi, par exemple, pour graver quinze images, donc selon quinze angles différents, il faut quinze mouvements prenant chacun environ une demie seconde et après chaque mouvement, plusieurs dixièmes de secondes pour graver l'image correspondante. Pour une fenêtre considérée, il y a donc un compromis à faire entre la qualité d'effets visuels souhaitée et le temps de réalisation de toutes les images voulues, ce qui a une incidence sur le coût de personnalisation.

Par exemple, pour une image combinant des motifs linéaires et une technologie de gravure laser qui comporte de préférence sept images, pour une amplitude angulaire d'environ -6° à +6°, il peut être choisi de restreindre le nombre d'images aux quatre images d'un SLI classique, ce qui, de fait, amoindrit une qualité du rendu visuel.

Un autre inconvénient à graver à travers des lentilles impliquant d'incliner la fenêtre relativement au laser est qu'un laser, qui est équipé d'une tête galvanométrique munie d'une lentille F-thêta pour dévier le faisceau du laser et ainsi atteindre différents points d'un champ de marquage, est conçu pour focaliser le faisceau laser selon un plan perpendiculaire à l'axe de symétrie de la lentille F-thêta de la tête galvanométrique. Or, lorsque la surface de la fenêtre n'est plus perpendiculaire à cet axe, la focalisation n'est alors plus assurée et les images peuvent de ce fait perdre en netteté.

De plus, les images gravées dans la fenêtre sont classiquement gravées à une faible distance du réseau de lentilles. En effet, le faisceau laser utilisé pour graver les images est focalisé en arrière des lentilles en traversant une faible distance dans la fenêtre. Un inconvénient de la structure ainsi obtenue est qu'un observateur doit effectuer une rotation de plusieurs degrés pour observer l'animation voulue.

Il a alors été proposé de graver par la face arrière d'une fenêtre comportant le réseau lenticulaire en face avant.

Cependant, en gravant les images dans la fenêtre par une face arrière, c'est-à-dire par la face opposée au réseau lenticulaire, pour graver l'image dans la fenêtre à une distance relativement proche du réseau de microlentilles, le faisceau laser doit d'abord traverser une plus grande épaisseur de matière dans la fenêtre pour atteindre une même distance par rapport à la face avant, i.e. par rapport au réseau lenticulaire. Les zones sensibles entre la face arrière et le plan de gravure sont alors également gravées, i.e. affectées par le laser. En conséquence, un recouvrement des différentes zones gravées peut être observé, ce qui implique des interférences visuelles et incidemment une baisse de la qualité d'image observée.

La présente invention vise à remédier, au moins en partie aux inconvénients précités, en menant en outre à d'autres avantages.

### Exposé de l'invention

A cet effet, est proposé selon un premier aspect, un procédé de fabrication d'un dispositif de sécurité, le dispositif de sécurité comportant au moins une première image visible à travers un réseau de microlentilles par un observateur selon un premier angle d'observation, et une deuxième image visible à travers le réseau de microlentilles par l'observateur selon un deuxième angle d'observation, le deuxième angle d'observation étant différent du premier angle d'observation, le procédé comportant les étapes suivantes :
- Une étape de fourniture d'une fenêtre qui est transparente à au moins une partie de lumière visible, la fenêtre comportant une face avant et une face arrière, la face avant comprenant un réseau de microlentilles, chaque microlentille du réseau de microlentilles ayant une distance focale « f » définissant un plan focal objet parallèle à la face avant et à la face arrière de la fenêtre ;
- Une étape de définition d'une image globale comportant au moins deux motifs, les au moins deux motifs étant configurés pour représenter la première image visible par l'observateur selon le premier angle d'observation à travers le réseau de microlentilles, et la deuxième image visible par l'observateur selon le deuxième angle d'observation à travers le réseau de microlentilles ;
- Une étape de disposition de l'image globale par rapport au réseau de microlentilles ; et
- Une étape de gravure de l'image globale à travers la face arrière et entre un plan de gravure et la face arrière de la fenêtre par un faisceau laser incident sur la face arrière, le plan de gravure étant situé entre la face avant de la fenêtre et le plan focal objet des microlentilles et étant distant de la face arrière de la fenêtre d'une distance « d », la distance « d » étant égale ou inférieure à un tiers de la distance focale « f », et le laser formant un point de gravure selon un axe optique Δ, l'axe optique Δ formant un angle d'incidence α avec la face arrière de la fenêtre.

L'image globale gravée est constituée des multiples motifs nécessaires pour produire l'effet visuel voulu, par exemple pour réaliser une image à effet 3D ou une animation. Chaque motif est découpé en autant de sous-motifs qu'il y a de microlentilles.

L'image globale est gravée en une seule fois, sous un même angle d'incidence α du faisceau laser par rapport à la face arrière, et par la face arrière de la fenêtre, i.e. du côté opposé à celui des microlentilles.

En gravant par la face arrière, le gain de temps de personnalisation est d'autant plus considérable que les motifs à graver sont nombreux.

Par exemple, la fenêtre est disposée perpendiculairement à l'axe optique pour assurer une focalisation dans le plan de gravure la meilleure possible.

L'expression « plan de gravure » s'entend dans le présent document comme le plan tangent supérieur de l'image gravée, c'est-à-dire le plan tangent de l'image gravée le plus proche de la face avant comportant le réseau de microlentilles.

Le plan de gravure se trouve proche de la face arrière de la fenêtre.

On entend ici par « proche » une distance inférieure à un tiers, de préférence un quart, de l'épaisseur de la fenêtre.

La gravure par la face arrière permet ici de graver l'image globale dans le plan de gravure en traversant une épaisseur de matière relativement restreinte dans la fenêtre, permettant ainsi de limiter des interférences.

En outre, en comparaison avec un procédé de l'art antérieur, le chemin optique parcouru par la lumière entre le plan de gravure et le réseau de microlentilles est plus important. La taille angulaire d'un sous-motif de l'image globale est alors plus faible que pour un dispositif de l'art antérieur.

En d'autres termes, l'observateur passe d'une première image visible selon un premier angle d'observation à une deuxième image consécutive visible selon un deuxième angle d'observation en effectuant une variation d'angle d'inclinaison plus faible que dans un procédé de l'art antérieur.

De plus, chaque image observée sous un angle d'observation donné parait plus nette. Par exemple, le motif de l'image globale peut être une trame. L'image globale comporte ici un entrelacement d'au moins deux trames. Chaque image observable selon un angle d'observation donné est d'abord compressée du facteur de grandissement des microlentilles selon une direction, puis découpée en autant de bandes de trames qu'il y a de microlentilles. Les bandes de trames constituent les sous-motifs de l'image globale. Puis toutes les trames de toutes les images sont entrelacées de façon à ce que cette image assemblée, i.e. l'image globale, couvre la surface en regard de la zone lenticulaire, c'est à dire ici la face arrière de la fenêtre, sous le réseau de microlentilles.

Par exemple, le motif de l'image globale peut être un réseau d'échantillons d'images d'un réseau d'images périodiques. L'image globale comporte ici au moins un réseau d'images ayant une période T1. La période T1 peut être différente d'une période du réseau de microlentilles. Chaque lentille du réseau lenticulaire magnifie alors un échantillon différent de l'image du réseau d'image périodique, et l'image globale est observée à travers le réseau de microlentilles. Les échantillons magnifiés par chacune des microlentilles constituent les sous-motifs de l'image globale.

Par exemple, un sous-motif de l'image globale peut avoir une taille angulaire à travers le réseau de microlentilles égale ou inférieure 5 degrés, voire égale ou inférieure à 2 degrés.

Par exemple, pour favoriser une netteté de l'image observable, la distance focale d'une lentille du réseau de microlentilles est choisie plus grande que dans un procédé de l'art antérieur.

Un pas du réseau de microlentilles peut donc par exemple être augmenté.

En conséquence, plus de motifs peuvent être gravés sous le réseau de microlentilles. Ceci facilite la réalisation d'effets sophistiqués nécessitant un grand nombre d'images pour une plage angulaire d'observation donnée.

En effet, dans un procédé selon l'art antérieur, les grandes amplitudes, par le procédé d'inclinaison relative avec gravure à travers le réseau de microlentilles, ne sont pas possibles à réaliser, ou du moins très difficiles, car le point de gravure est alors trop loin du plan focal de la lentille F-théta.

Dans un exemple de mise en œuvre, l'angle d'incidence α est compris entre 80° et 100° par rapport à la face arrière de la fenêtre, par exemple égal à 90°.

Un angle d'incidence α perpendiculaire à la face arrière permet par exemple de bénéficier d'une focalisation optimisée du faisceau laser.

Pour ce faire, un dispositif de gravure laser comporte par exemple une lentille F-Theta montée sur une tête galvanométrique, comme décrit ci-après.

Dans un exemple de mise en œuvre, l'étape de fourniture d'une fenêtre est configurée pour que la distance focale des microlentilles du réseau de microlentilles soit égale ou supérieure à 600 µm.

Par exemple, la distance focale de chaque microlentille du réseau de microlentilles de la fenêtre peut être choisie de manière à ce que le plan focal objet soit situé entre le plan de gravure et la face arrière de la lentille.

Par exemple, l'étape de gravure de l'image globale est configurée pour former une image gravée avec une épaisseur prédéterminée.

Le point de gravure a une profondeur de gravure, prise selon une épaisseur de la fenêtre.

Par définition, la profondeur de gravure s'étend depuis le plan de gravure, en direction de la face arrière.

Selon un exemple de réalisation, la profondeur de gravure est au moins égale à 50 µm. Selon un exemple de réalisation, la profondeur de gravure est au plus égale à la distance d, voire à 200 µm, de préférence à 150 µm.

Selon un exemple de réalisation, la profondeur de gravure peut s'étendre sur au moins deux couches de la fenêtre.

Selon un exemple de mise en œuvre intéressant, le plan focal des microlentilles se situe dans l'épaisseur des points de gravure.

Dans un exemple de mise en œuvre, l'étape de gravure de l'image globale est configurée pour produire le point de gravure ayant un diamètre au plus égal à une moitié d'une largeur d'un sous-motif de l'image.

Par exemple, le laser possède une taille de point suffisamment petite pour pouvoir graver chaque motif avec au moins deux points par largeur de sous-motif. Ceci permet de maîtriser davantage le niveau de gravure que si un seul point couvrait la largeur d'un sous-motif car deux points sont statistiquement bien moins sensibles aux perturbations qu'un seul point. Par exemple avec un point laser de 10 µm pour réaliser 14 motifs avec deux points par largeur de sous-motifs, les lentilles ont par exemple un pas de 280 µm.

Par exemple, l'étape de gravure de l'image globale comprend la gravure d'au moins un motif avec au moins deux points par largeur de sous-motif.

Dans un exemple de mise en œuvre, le laser est un laser à rayonnement ultraviolet. Un rayonnement laser ultraviolet désigne ici un rayonnement laser de longueur d'onde inférieure ou égale à 380 nm, par exemple comprise entre 300 nm et 380 nm.

Dans un exemple de mise en œuvre, le laser est un laser YAG qui émet à une longueur d'onde de 1064nm.

Dans un exemple de mise en œuvre, le laser est un laser CO₂ qui émet à une longueur d'onde d'environ 10640 nm.

Toutefois, il existe une relation entre taille de point de gravure et longueur d'onde. Pour placer un maximum de motifs sous une microlentille, un laser UV est intéressant car il permet de produire un diamètre de point plus petit que celui d'un laser infra-rouge par exemple.

Dans un exemple de mise en œuvre, l'étape de gravure est configurée pour former l'image globale à une distance inférieure à 200 µm, de préférence 150 µm, par exemple comprise entre 0 µm et 200 µm, de préférence entre 0 µm et 150 µm, par rapport à la face arrière de la fenêtre.

Dans un exemple de mise en œuvre, l'étape de gravure de l'image globale est configurée pour que la largeur d'un sous-motif de l'image globale corresponde à une différence d'angles d'observation à travers le réseau de microlentilles égale ou inférieure à 5°, voire égale ou inférieure à 2°.

Comme la taille angulaire d'un sous-motif de l'image globale est plus faible que pour un réseau de microlentilles de l'art antérieur, le premier angle d'observation de la première image observable à travers le réseau de microlentilles peut être plus proche du deuxième angle d'observation de la deuxième image observable à travers le réseau de microlentilles, considérant que la première image et la deuxième image sont des images consécutives, i.e. la deuxième image est l'image directement observable en changeant d'angle après l'observation de la première image considérée.

Par exemple, la différence entre le premier angle d'observation de la première image visible à travers un réseau de microlentilles par un observateur, et le deuxième angle d'observation de la deuxième image visible à travers le réseau de microlentilles par l'observateur est égale ou inférieure à 5°, voire égale ou inférieure à 2°.

Par exemple, le contraste entre les différentes images observables selon des angles d'observations différents est amélioré par rapport à un procédé de l'art antérieur.

Par exemple, lorsque l'observateur fait varier l'angle d'observation, il balaie plus rapidement les différentes images observables selon des angles d'observation différents que dans un procédé de l'art antérieur.

Une vitesse de balayage désigne ici la perception par l'observateur d'un passage plus ou moins rapide d'une première image à une deuxième image consécutive.

Dans le cadre de l'invention, une vitesse de balayage est définie comme étant la variation d'angle correspondant au passage de l'observation d'une première image à l'observation d'une deuxième image consécutive. En effet, si la variation d'angle nécessaire pour changer d'image observée diminue, l'observateur aura la perception d'un changement plus rapide que si un angle plus grand est nécessaire pour observer les deux mêmes images consécutivement.

Dans un exemple de mise en œuvre, le procédé comporte une étape de dépolissage de la face arrière, la face arrière dépolie étant configurée pour diffuser au moins une partie de la lumière visible.

Par exemple, la face arrière dépolie ayant une rugosité Ra prédéfinie comprise entre 360 et 500 nm.

Un dépoli réalisé du côté opposé aux lentilles permet de limiter un risque de perturbation de l'observation de l'image du fait d'un environnement d'arrière-plan qui serait visible en regardant à travers la fenêtre, dans ce cas du côté des microlentilles. Ce dépoli diffuse la lumière visible.

La lumière visible désigne ici un spectre lumineux de longueur d'onde comprise entre environ 380 nm et 780 nm.

Dans un exemple de mise en œuvre, l'étape de disposition de l'image globale par rapport au réseau de microlentilles comporte :
- Une étape de disposition d'une source d'éclairage d'un côté de la fenêtre et une étape de disposition d'une caméra du même côté ou d'un côté opposé de la fenêtre ;
- Une étape d'éclairage du réseau de microlentilles par la source d'éclairage ;
- Une étape de réception, par la caméra, d'un faisceau lumineux ayant interféré avec la fenêtre ;
- Une étape de détermination d'une disposition du réseau de microlentilles à partir du faisceau lumineux reçu par la caméra ; et
- Une étape de redéfinition de l'image globale par rapport à la disposition déterminée du réseau de microlentilles.

Cet exemple de mise en œuvre est particulièrement utile lorsque les motifs de l'image globale sont des trames entrelacées.

Dans un exemple de mise en œuvre, la source d'éclairage et la caméra peuvent par exemple être disposées d'un même côté de la fenêtre, par exemple côté microlentilles ou côté face arrière.

Le cas échéant, des micros singularités sont de préférence introduites dans le réseau lenticulaire. Les micros singularités comportent par exemple de petits plats. Dans la mesure où ces micro singularités sont réalisées en même temps que le réseau lenticulaire, leurs positions réelles i.e. leurs écarts par rapport à leurs positions théoriques, permettent de déduire qu'à ces endroits, le réseau lenticulaire est déplacé des mêmes écarts. Une interpolation entre ces points permet de déterminer où se situe le réseau lenticulaire réel.

Dans un autre exemple de mise en œuvre, la source d'éclairage et la caméra peuvent être disposées de part et d'autre de la fenêtre.

Par exemple, l'étape de disposition de l'image globale par rapport au réseau de microlentilles comporte alors :
- Une étape de disposition d'une source d'éclairage d'un côté avant de la fenêtre et une étape de disposition d'une caméra d'un côté arrière de la fenêtre, le réseau de microlentilles formé sur la face avant de la fenêtre étant disposé entre la source d'éclairage et la face arrière, et la face arrière étant disposée entre le réseau de microlentilles formé sur la face avant et la caméra ;
- Une étape d'éclairage du réseau de microlentilles par la source d'éclairage ;
- Une étape de réception, par la caméra, d'un faisceau lumineux ayant traversé la fenêtre ;
- Une étape de détermination d'une disposition du réseau de microlentilles à partir du faisceau lumineux reçu par la caméra ; et
- Une étape de redéfinition de l'image globale par rapport à la disposition du réseau de microlentilles.

La disposition précise de chaque microlentille réelle, i.e. sa position et sa forme, en particulier sa largeur, peut ainsi être identifiée et permet d'adapter chaque motif, voire chaque sous-motif, à chaque microlentille.

La tolérance de disposition des microlentilles sur la face avant est sévère (de l'ordre du micromètre) et un pas des microlentilles peut varier de quelques microns. L'ajustement des motifs par rapport aux microlentilles est de préférence la plus précise possible, soit en pratique de 1 µm à 3 µm.

Une adaptation la meilleure possible des motifs par rapport à la réalité des microlentilles, pour chaque fenêtre, permet de favoriser une meilleure qualité des images, c'est-à-dire un meilleur rendu.

Dans un exemple de mise en œuvre, la source d'éclairage fournit un spectre collimaté. Dans un exemple de mise en œuvre, la source d'éclairage fournit un spectre de rayonnement ultraviolet.

Dans un exemple de mise en œuvre, la source d'éclairage comporte une diode UV. Dans un exemple de mise en œuvre, la caméra comporte une caméra sensible au rayonnement UV.

Dans un exemple de mise en œuvre, le procédé peut comporter une étape de création d'au moins un point singulier configuré pour servir de repère à l'image globale.

Par exemple, l'au moins un point singulier peut être crée au moyen d'une plaque de laminage qui, à certains endroits du réseau de microlentilles, imposera une singularité comme un micro plat reconnaissable en traitement d'image. Ainsi, ces marques serviront de points de repères desquels on déduira la position exacte des lentilles.

Il peut être intéressant que la personnalisation, c'est-à-dire la gravure de l'image globale dans la fenêtre, intervienne lorsque le dispositif de sécurité est intégré à au moins une partie d'un document d'identité.

L'au moins une partie d'un document d'identité peut par exemple être constituée de plusieurs couches assemblées les unes aux autres par laminage.

Par exemple, le procédé comprend une étape supplémentaire d'intégration du dispositif dans au moins une partie du document d'identité, avant l'étape de gravure de l'image globale dans le plan de gravure.

Est également proposé, selon un deuxième aspect, un dispositif de sécurité obtenu par un procédé tel que décrit précédemment.

Par exemple, le dispositif comporte :
- une fenêtre qui est transparente à au moins une partie de lumière visible, la fenêtre comportant une face avant et une face arrière, la face avant comprenant un réseau de microlentilles, chacune des microlentilles ayant une distance focale « f » définissant un plan focal objet parallèle à la face avant et à la face arrière de la fenêtre ;
- une image globale, gravée dans la fenêtre dans un plan de gravure, l'image globale comportant au moins deux motifs, les au moins deux motifs étant configurés pour former une première image visible par un observateur selon un premier angle d'observation à travers le réseau de microlentilles, et une deuxième image visible par l'observateur selon un deuxième angle d'observation à travers le réseau de microlentilles, le deuxième angle d'observation étant différent du premier angle d'observation, et le plan de gravure de l'image globale étant situé entre la face avant de la fenêtre et le plan focal objet des microlentilles et étant distant de la face arrière de la fenêtre d'une distance « d », la distance « d » étant égale ou inférieure à un tiers de la distance focale « f » des microlentilles.

Dans un exemple de réalisation, les microlentilles du réseau de microlentilles de la fenêtre ont une distance focale égale ou supérieure à 600 µm.

Dans un exemple de réalisation, le réseau de microlentilles de la fenêtre a un pas égal ou supérieur à 100 µm.

Dans un exemple de réalisation, le réseau de microlentilles de la fenêtre a un pas égal ou inférieur à 400 µm.

Le dispositif de sécurité présente des caractéristiques et avantages analogues à ceux en lien avec le procédé décrit précédemment.

Est également proposé, selon un troisième aspect, un document d'identité comportant un dispositif de sécurité tel que décrit précédemment.

Par exemple, le document d'identité est une carte d'identité, un passeport, une carte bancaire, une carte d'identification (type badge d'accès) ou encore une carte de fidélité, ou autre.

### Brève description des figures

L'invention, selon un exemple de réalisation, sera bien comprise et ses avantages apparaitront mieux à la lecture de la description détaillée qui suit, donnée à titre indicatif et nullement limitatif, en référence aux dessins annexés dans lesquels :
la figure 1 représente schématiquement un exemple de fenêtre de dispositif de sécurité munie d'un réseau de microlentilles en face avant ;
la figure 2 représente un exemple de six trames, formant six images, servant de base à la définition d'une image globale ;
la figure 3 représente le dispositif de la figure 1 comportant un dépoli formé en face arrière ;
la figure 4 représente le dispositif des figures 1 ou 3 dans la fenêtre duquel une image globale est gravée en face arrière ;
la figure 5 représente un diagramme bloc schématisant un procédé selon un mode de mise en œuvre de l'invention ;
la figure 6 présente un document d'identité comportant un dispositif de sécurité selon un exemple de réalisation ;
la figure 7 illustre schématiquement en coupe un dispositif de l'art antérieur ;
la figure 8 représente une variation d'intensité lumineuse observée avec un dispositif selon la figure 7 ;
la figure 9 illustre schématiquement en coupe un dispositif selon un exemple de mise en œuvre de l'invention ;
la figure 10 représente une variation d'intensité lumineuse observée avec un dispositif selon la figure 9 ;
la figure 11 représente schématiquement un dispositif selon un autre exemple de réalisation de l'invention ;
la figure 12 montre des images pouvant être obtenues par le procédé selon un exemple de mise en œuvre de l'invention ;
la figure 13 représente un exemple d'un réseau d'images configuré pour former au moins deux images observables à des angles d'observations différents.

### Description détaillée

L'invention selon un exemple de réalisation vise à fournir un procédé de fabrication d'un dispositif de sécurité comportant au moins une première image visible par un observateur selon un premier angle d'observation, et une deuxième image visible par l'observateur selon un deuxième angle d'observation, le deuxième angle d'observation étant différent du premier angle d'observation.

Pour cela, le procédé, selon un exemple de mise en œuvre, comporte une étape E01 de fourniture d'une fenêtre 2 d'un dispositif de sécurité 1, par exemple comme schématisée sur figure 1.

La figure 1 présente une fenêtre 2 d'un dispositif de sécurité 1 selon un exemple de réalisation.

La fenêtre 2 est transparente à au moins une partie de lumière visible.

Autrement dit, elle transmet au moins 10%, voire 50%, voire 90%, voire 95% d'un spectre de lumière visible la traversant.

La lumière visible désigne ici un spectre lumineux de longueur d'onde comprise entre environ 380 nm et 780 nm.

La fenêtre 2 comporte une face avant 3 et une face arrière 4 qui sont sensiblement parallèles l'une à l'autre et définissent entre elles une épaisseur notée « e ».

La fenêtre 2 comporte en outre un réseau de microlentilles 5, également désigné réseau lenticulaire, qui est formé, par définition ici, sur la face avant 3.

Les microlentilles 5 sont ici représentées toutes identiques. Elles sont par exemple cylindriques ou sphériques.

Chaque microlentille 5 a une distance focale « f ».

La distance focale « f » définit un plan focal objet 12 (illustré figures 7 et 9 par exemple) parallèle à la face avant 3 et à la face arrière 4 de la fenêtre 2.

Cette distance focale est ici théoriquement la même pour toutes les microlentilles du réseau de microlentilles 5. Toutefois, en pratique, cette distance peut varier, dans une zone de tolérance, d'une lentille à une autre.

Dans l'exemple de représentation de la figure 1, chaque microlentille 5 a une largeur « p », également désignée pas « p ».

Cette largeur est théoriquement la même pour toutes les microlentilles d'un réseau de microlentilles. Toutefois, en pratique, cette largeur peut varier, dans une zone de tolérance, d'une lentille à une autre.

Afin de produire un effet visuel, par exemple une image 3D ou une animation, au moins deux images sont formées sous le réseau de microlentilles.

Chaque image observée à travers le réseau de microlentilles est la combinaison d'une série de motifs, au moins deux sous-motifs étant formés sous chacune des microlentilles.

Comme l'illustre la figure 4 par exemple, un sous-motif 6a d'une première image et un sous-motif 6b d'une deuxième image sont gravées sous une même microlentille. L'image globale est ainsi configurée pour représenter différentes images visibles par un observateur selon différents angles d'observation, qui sont chacun propres à l'image correspondante, à travers le réseau de microlentilles.

A titre purement illustratif, la figure 2 présente un cas complexe dans lequel un effet visuel est créé à partir de six images 60 (référencées 60a à 60f) permettant, par exemple ici, de créer un portrait en 3D dont la tête du portrait tourne en fonction d'un angle d'observation.

Dans l'art antérieur, quel que soit le nombre d'images, chaque image est généralement gravée dans la fenêtre à travers le réseau de microlentilles selon un angle qui lui est propre, généralement au moyen d'un faisceau laser.

Pour chaque angle, la fenêtre est inclinée à cet angle par rapport au faisceau laser pour graver l'image correspondante.

Chaque image nécessite plusieurs dixièmes de secondes pour être gravée. L'invention selon un exemple de réalisation propose en particulier une étape E02 de définition d'une image globale comportant l'ensemble des trames à graver qui sont entrelacées.

Dans le présent exemple, l'image globale comporterait les six trames entrelacées. Une fois l'image globale définie, le procédé selon un exemple de mise en œuvre peut ensuite comporter :
- Une étape E04 de disposition de l'image globale par rapport au réseau de microlentilles ; et
- Une étape E05 de gravure de l'image globale dans un plan de gravure de la fenêtre.

L'expression « plan de gravure » s'entend dans le présent document comme le plan tangent supérieur de l'image gravée, c'est-à-dire le plan tangent de l'image gravée le plus proche de la face avant comportant le réseau de microlentilles.

Selon une caractéristique intéressante, le point de gravure a une profondeur de gravure, prise selon une épaisseur de la fenêtre.

Par définition ici, la profondeur de gravure s'étend depuis le plan de gravure, en direction de la face arrière.

Dans un exemple de mise en œuvre, illustré par exemple figure 3, l'étape E04 de disposition de l'image globale par rapport au réseau de microlentilles comporte par exemple des sous-étapes comme suit :
- Une étape de disposition d'une source d'éclairage 7 d'un côté avant de la fenêtre 2 et une étape de disposition d'une caméra 8 d'un côté arrière de la fenêtre 2, le réseau de microlentilles 5 de la face avant 3 de la fenêtre 2 étant disposé entre la source d'éclairage 7 et la face arrière 4, et la face arrière 4 étant disposée entre le réseau de microlentilles 5 de la face avant 3 et la caméra 8 ;
- Une étape d'éclairage du réseau de microlentilles 5 par la source d'éclairage 7 ;
- Une étape de réception, par la caméra 8, d'un faisceau lumineux ayant traversé la fenêtre 2 ;
- Une étape de détermination d'une disposition du réseau de microlentilles 5 à partir du faisceau lumineux reçu par la caméra 8 ; et
- Une étape de redéfinition de l'image globale par rapport à la disposition du réseau de microlentilles 5.

Selon une caractéristique intéressante, le point de gravure 10 a une profondeur de gravure 10p (illustré figure 4), prise selon une épaisseur de la fenêtre 2.

Par définition ici, la profondeur de gravure 10p s'étend entre le plan de gravure 13, en direction de la face arrière 4.

Selon une alternative non représentée, la caméra et la source d'éclairage peuvent toutefois être disposées d'un même côté de la fenêtre, et le traitement de l'image reçue par la caméra est adapté.

La disposition précise de chaque microlentille réelle, i.e. sa position et sa forme, en particulier sa largeur p et sa distance focale f, peut ainsi être identifiée et permet d'adapter chaque trame, voire chaque bande de trame, à chaque microlentille 5.

Dans un exemple de mise en œuvre, la source d'éclairage 7 fournit un spectre de rayonnement ultraviolet collimaté.

Dans un exemple de mise en œuvre, la caméra 8 comporte une caméra sensible au rayonnement UV.

Selon un mode de mise en œuvre de l'invention, comme illustré figure 4 notamment, l'étape E05 de gravure est mise en œuvre dans le plan de gravure 13 et à travers la face arrière 4, ici par un faisceau laser 9 à rayonnement ultraviolet, incident sur la face arrière 4.

Le plan de gravure 13 est situé entre la face avant 3 de la fenêtre et le plan focal objet 12 des microlentilles 5. Le plan de gravure 13 est distant de la face arrière 4 de la fenêtre 2 d'une distance d. La distance d est égale ou inférieure à un tiers, voire un quart, de la distance focale f.

Par exemple, la distance d est comprise entre 50 µm et 200 µm, voire 50µm et 150µm.

Par exemple, le laser 9 forme, un point de gravure 10 selon un axe optique Δ, qui présente une profondeur de gravure 10p s'étendant depuis le plan de gravure 13, en direction de la face arrière 4.

Selon une caractéristique intéressante, le point de gravure 10 a un diamètre, ou largeur, au plus égal à une moitié d'une largeur d'une bande d'une des trames de l'image.

Selon une caractéristique intéressante, le point de gravure 10 a une profondeur de gravure 10p, prise selon une épaisseur de la fenêtre 2.

Par définition ici, la profondeur de gravure 10p s'étend entre depuis le plan de gravure 13, en direction de la face arrière 4.

Selon un exemple de réalisation, la profondeur de gravure 10p est au moins égale à 50 µm.

Selon un exemple de réalisation, la profondeur de gravure 10p est au plus égale à la distance d, voire à 200 µm, de préférence 150 µm.

L'axe optique Δ forme un angle d'incidence α avec la face arrière 4 de la fenêtre 2. L'angle d'incidence α est de préférence compris entre 80° et 100° par rapport à la face arrière 4 de la fenêtre 2. Dans le présent exemple de mise en œuvre, l'angle d'incidence α est égal à 90°. Autrement dit, le laser grave perpendiculairement à la face arrière 4. Ceci a l'avantage d'obtenir une focalisation optimisée dans tout le plan de gravure.

Dans un exemple purement illustratif, la figure 13 représente un réseau d'images 14 configuré pour former aux moins deux images 15a, 15b observables à des angles d'observations différents. L'image globale comporte ici au moins un réseau d'images 14 ayant une période T1. La période T1 peut être est différente du pas « p » du réseau de microlentilles 5. Chaque lentille du réseau lenticulaire magnifie alors un échantillonnage différent de l'image 14 du réseau d'images périodique, et l'image globale 15a, 15b est observée à travers le réseau de microlentilles 5. Selon si l'observateur incline la fenêtre selon un premier angle (angle 1) ou un deuxième angle (angle 2), la portion visible de l'image 14 du réseau d'images périodique n'est pas la même, et l'observateur voit alors soit l'image 15a, soit l'image 15b, et en passant du premier angle au deuxième angle, il perçoit alors un effet de mouvement, en l'occurrence de défilement de la lettre « A », par exemple ici de la gauche à la droite. Les figures 3 et 4 illustrent une option intéressante, selon laquelle la face arrière 4 comporte un dépoli 11.

Un tel dépoli 11 est par exemple formé lors d'une étape E03 de dépolissage de la face arrière 4.

Par exemple, la rugosité définie est pré-réalisée sur une plaque arrière de laminage et est ainsi ensuite répliquée dans la fenêtre.

La face arrière dépolie a alors une rugosité Ra prédéfinie pour diffuser au moins une partie de lumière visible.

Par exemple, la rugosité Ra de la face arrière 4 dépolie a une valeur comprise entre 360 nm et 500 nm,

Un dépoli 11 en face arrière 4 permet à un observateur de voir suffisamment distinctement l'image globale une fois gravée dans la fenêtre en limitant un risque de perturbation de l'observation de l'image globale du fait d'un environnement d'arrière-plan qui serait visible en regardant à travers la fenêtre 2.

Ce peut être le cas si le dispositif de sécurité est intégré à un passeport dans lequel une page suivant celle dans laquelle le dispositif de sécurité serait disposé comporte des informations qui pourrait interférer visuellement. Ou bien ce peut être le cas pour une carte d'identité ou une carte type carte bancaire, ou toute autre carte, lorsqu'elles sont disposées sur un support quelconque, possiblement non uniforme.

La personnalisation faite par l'arrière de la fenêtre doit cependant conserver au mieux sa précision malgré le dépoli.

Le dépoli est alors possiblement déterminé en fonction de la longueur d'onde de gravure du faisceau laser 9 utilisé, et inversement.

Par exemple, la rugosité (Ra) a une valeur d'environ 400 nm pour un rayonnement UV d'environ 355 nm car un tel rayonnement UV ne sera alors pas diffusé, ce qui permet une gravure suffisamment précise de l'image globale à travers la face arrière dépolie. Par exemple, en pratique, le procédé peut comporter une étape de détermination de la rugosité en fonction du rayonnement de gravure, par exemple comportant des sous-étapes comme suit :
- Une étape de test de Nyquist, dans laquelle un test de Nyquist est mis en œuvre, avec une alternance noir/blanc de barres selon une série de barres dont une largeur décroit jusqu'à environ 10 µm par exemple ; les barres étant gravées par l'arrière d'une fenêtre ; l'alternance noir/blanc respectant un critère de visibilité prédéfini ;
- Une étape de vérification que le spectre visible est diffusé selon un critère de diffusion prédéfini, en observant une scène à travers le dépoli ; la scène doit apparaitre avec un flou selon un critère de flou prédéfini, et le flou peut être quantifié en plaçant des tests de Nyquist RGB à distance prédéfinie du dépoli, et en vérifiant qu'entre une configuration sans dépoli et une configuration avec dépoli, plusieurs harmoniques de flou sont perdues.

Par exemple, sans dépoli, une paire de barres est observée tandis qu'avec dépoli, la paire n'est plus visible, ni une paire de pas double, ni même une paire de pas triple. Dans le présent exemple de mise en œuvre, l'étape de l'étape E03 de dépolissage est mise en œuvre avant l'étape de gravure de l'image globale dans la fenêtre 2.

Par conséquent, l'étape de gravure de l'image globale dans la fenêtre 2 est mise en œuvre à travers la face arrière 4 avec le dépoli 11.

Ainsi, la figure 4 illustre un dispositif de sécurité 1 selon un exemple de réalisation, comportant :
- La fenêtre 2, dont la face arrière 4 est dépolie et a une rugosité Ra prédéfinie configurée pour diffuser au moins une partie de lumière visible,
- L'image globale, gravée dans la fenêtre 2, comportant au moins deux motifs (6a, 6b).

La figure 11 est une autre représentation en coupe du dispositif selon un exemple de mise en œuvre de l'invention.

Dans cet exemple de réalisation, le dispositif 1 comporte plusieurs couches selon son épaisseur.

En conséquence, la fenêtre 2 est elle-même formée, selon son épaisseur, d'un empilement de ces couches.

Le plan de gravure 13 est ici situé entre la face avant 3 de la fenêtre 2 et le plan focal objet 12 des microlentilles et est distant de la face arrière 4 de la fenêtre 2 de la distance d, la distance d étant égale ou inférieure à tiers, voire un quart, de la distance focale f.

En d'autres termes, le plan de gravure 13 est situé à une distance limitée de la face arrière 4 de la fenêtre 2, tout en étant situé au-dessus du plan focal objet 12 des microlentilles 5.

Par exemple, la profondeur de gravure 10p est contenue dans l'épaisseur de la fenêtre définie entre le plan de gravure 13 et la face arrière 4.

Le plan défini par l'intersection du faisceau lumineux qui traverse la fenêtre et le plan de gravure 13 définit la taille (largeur) d'un sous-motif de l'image globale.

La taille angulaire d'un sous-motif de l'image globale est donc d'autant plus faible que la distance focale f des microlentilles 5 augmente.

Comme l'illustre la figure 5, le procédé selon un mode de mise en œuvre de l'invention peut donc se dérouler comme suit :
- L'étape E01 de fourniture de la fenêtre 2 transparente à au moins une partie de lumière visible, la face avant de la fenêtre 3 comportant un réseau de microlentilles 5 ;
- L'étape E02 de définition d'une image globale comportant au moins deux motifs, voire 4 motifs, voire 6 ou 7 motifs selon l'effet visuel voulu, chaque motif étant configuré pour représenter une image visible par l'observateur selon un angle d'observation particulier à travers le réseau de microlentilles 5 une fois gravée ;
- L'étape E03 de dépolissage de la face arrière pour produire une rugosité Ra prédéfinie configurée pour diffuser au moins une partie de lumière visible ;
- L'étape E04 de disposition de l'image globale par rapport au réseau de microlentilles ;
- L'étape E05 de gravure de l'image globale dans le plan de gravure 13 de la fenêtre 2 à travers la face arrière 4 par faisceau laser à rayonnement ultraviolet, incident sur la face arrière.

L'étape E02 de définition d'image globale comprenant au moins deux motifs peut être calculée selon un procédé de tramage ou d'échantillonnage.

Les étapes E03 de dépolissage et E04 de disposition de l'image globale peuvent éventuellement être interverties.

La figure 7 illustre schématiquement en coupe un dispositif de l'art antérieur.

Dans cet exemple, à titre de référence, le plan de gravure 13 est disposé entre la face avant 3 et le plan focal objet 12 des lentilles 5. Dans cet exemple de réalisation, une distance d1 entre le plan de gravure 13 et la face arrière 4 de la fenêtre 2 est supérieure à un tiers de la distance focale f1. Par définition, le plan de gravure 13 est alors considéré comme « proche » de la face avant 3 de la fenêtre 2.

La taille angulaire d'un sous-motif de l'image globale est alors telle que lorsque l'observateur observe une première image selon un premier angle d'observation, il doit faire varier l'angle d'observation de plusieurs degrés pour atteindre le deuxième angle d'observation configuré pour observer la deuxième image, consécutive de la première.

La figure 8 illustre une variation d'intensité lumineuse observée à travers le réseau de microlentilles 5 avec le dispositif schématisé figure 7.

Pour réaliser cette figure, une alternance de carrés noir et blanc a été réalisée en tant qu'image dans le plan de gravure 13 de la fenêtre 2, puis l'intensité reçue a été mesurée à différents angles d'observation.

Le tableau ci-dessous regroupe les valeurs qui ont été utilisées pour tracer la courbe de la figure 8.

| Degrés | 0 | 1 | 2 | 3 | 4 | 5 | 6 | 7 | 8 | 9 | 10 | 11 | 12 | 13 | 14 | 15 | 16 |
|---|---|---|---|---|---|---|---|---|---|---|---|---|---|---|---|---|---|
| Déplaceme nt [µm] | 0 | 1,7 5 | 3, 5 | 5,2 4 | 7 | 8,7 5 | 10, 5 | 12, 3 | 14 | 15,8 | 17,6 | 19,4 | 21,3 | 23,1 | 25 | 26,8 | 28, 7 |
| % de blanc | 0 % | 0% | 0 % | 0% | 0 % | 25 % | 60 % | 96 % | 100 % | 100 % | 100 % | 100 % | 100 % | 100 % | 100 % | 100 % | 76 % |
| | Noir | | | | | Gris | | | Blanc | | | | | | | | Gris |

En particulier, pour percevoir qu'il commence à sortir du carré noir, l'observateur doit effectuer une variation de l'angle d'observation de 4° (degrés), et pour passer d'un bord à l'autre du carré blanc, il doit effectuer une variation de l'angle d'observation de 7°.

En outre, en faisant varier l'angle d'observation pour passer d'un carré noir à un carré blanc, l'observateur passe par une phase où il perçoit du gris, car il observe encore partiellement le carré noir tout en commençant à observer partiellement le carré blanc. Ces effets peuvent donner l'impression à l'observateur que le passage d'une première image observable à un premier angle d'observation au passage d'une deuxième image à un deuxième angle d'observation est relativement lent.

La figure 9 illustre schématiquement en coupe un dispositif selon un exemple e réalisation de l'invention.

En particulier, le plan de gravure 13 est placé selon les conditions de l'invention décrites précédemment.

Autrement dit, le plan de gravure 13 est situé entre la face avant de la fenêtre 2 et le plan focal objet 12 des microlentilles 5, et est distant de la face arrière 4 de la fenêtre 2 d'une distance d2, où la distance d2 est égale ou inférieure à un tiers de la distance focale f2.

Par exemple, la distance focale f2 du dispositif selon un exemple de réalisation de l'invention est plus grande que la distance focale f1 du dispositif de l'art antérieur. Dans cet exemple, le plan de gravure 13 est donc considéré comme situé relativement proche de la face arrière 4 de la fenêtre 2.

On entend ici par « proche » une distance inférieure à un tiers, de préférence un quart, de l'épaisseur de la fenêtre.

La taille angulaire d'un sous-motif de l'image globale est alors telle que lorsque l'observateur observe une première image selon un premier angle d'observation, il doit faire varier l'angle d'observation d'au plus 2° pour atteindre le deuxième angle d'observation et ainsi observer la deuxième image, consécutive de la première.

La figure 10 représente la variation d'intensité lumineuse observée à travers le réseau de microlentilles 5 avec un dispositif tel qu'illustré figure 9.

Pour réaliser cette figure, comme pour la figure 8, une alternance de carrés noir et blanc a été réalisée dans le plan de gravure 13 de la fenêtre 2, puis l'intensité reçue par l'observateur a été mesurée à différents angles d'observation.

Le tableau ci-dessous regroupe les valeurs qui ont été utilisées pour tracer la courbe de la figure 10.

| Degrés | 0 | 1 | 2 | 3 | 4 | 5 | 6 | 7 | 8 | 9 | 10 | 11 | 12 |
|---|---|---|---|---|---|---|---|---|---|---|---|---|---|
| Déplacement [µm] | 0 | 12,2 | 24,4 | 36,7 | 49 | 61,2 | 73,6 | 86 | 98,3 | 110,9 | 123,4 | 136 | 148,8 |
| % de blanc | 0% | 81% | 100% | 0% | 35,71 % | 100% | 0% | 0% | 100% | 37% | 0% | 100% | 67% |
| | Noir | Gris | Blanc | Noir | Gris | Blanc | Noir | Noir | Blanc | Gris | Noir | Blanc | Gris |

En particulier, pour passer du bord d'un carré noir au bord d'un carré blanc, l'observateur doit effectuer une variation de l'angle d'observation de seulement 1° ou 2°, et pour passer d'un bord à l'autre d'un carré noir, il doit effectuer une variation de l'angle d'observation de 1°.

En outre, en faisant varier l'angle d'observation pour passer d'un carré noir à un carré blanc, l'observateur peut être amené à passer par une phase où il perçoit du gris, car il observe encore partiellement le carré noir tout en commençant à observer partiellement le carré blanc. Cette transition est plus rapide puisqu'elle n'a lieu que sur une variation d'angle de 1°.

Ces effets peuvent donner l'impression à l'observateur que le passage d'une première image observable à un premier angle d'observation au passage d'une deuxième image (consécutive de la première) à un deuxième angle d'observation est relativement rapide.

Les inventeurs ont noté que pour une variation d'angle d'observation de 12°, dans ces exemples de réalisations, un dispositif de l'art antérieur permettait d'observer un carré noir et un carré blanc, alors qu'un dispositif selon l'invention permet d'observer successivement quatre carrés blancs et quatre carrés noirs.

Le dispositif de sécurité 1 permet donc d'augmenter le nombre d'images observables à travers le réseau de microlentilles 5, pour une même plage angulaire considérée.

Par exemple, pour le dispositif de sécurité 1 selon un exemple de réalisation de l'invention, une période d'alternance des carrés noirs et blancs est par exemple de 36 µm. Cette période correspond à une fréquence de coupure de Nyquist de 13,89 cycles/mm.

La figure 6 montre schématiquement un document d'identité 100 comportant un tel dispositif de sécurité 1 selon un exemple de réalisation de la présente invention.

Ici, le document d'identité 100 est une carte d'identité, mais il pourrait s'agir d'un passeport ou d'une carte bancaire, d'une carte d'identification (type badge d'accès) ou encore d'une carte de fidélité, ou autre.

Le document d'identité 100 comporte une page principale comportant par exemple des données relatives au titulaire du document.

Dans le présent exemple de réalisation, il comporte le dispositif de sécurité 1 qui peut, par exemple, comporter un portrait 3D du titulaire du document d'identité 100.

## Revendications

1. Procédé de fabrication d'un dispositif de sécurité (1), le dispositif de sécurité comportant au moins une première image visible à travers un réseau de microlentilles par un observateur selon un premier angle d'observation, et une deuxième image visible à travers le réseau de microlentilles par l'observateur selon un deuxième angle d'observation, le deuxième angle d'observation étant différent du premier angle d'observation, le procédé comportant les étapes suivantes :
- Une étape de fourniture d'une fenêtre (2) qui est transparente à au moins une partie de lumière visible, la fenêtre (2) comportant une face avant et une face arrière, la face avant comprenant un réseau de microlentilles, chaque microlentille du réseau de microlentilles ayant une distance focale « f » définissant un plan focal objet parallèle à la face avant et à la face arrière de la fenêtre (2) ;
- Une étape de définition d'une image globale comportant au moins deux motifs, les au moins deux motifs étant configurés pour représenter la première image visible par l'observateur selon le premier angle d'observation à travers le réseau de microlentilles, et la deuxième image visible par l'observateur selon le deuxième angle d'observation à travers le réseau de microlentilles ;
- Une étape de disposition de l'image globale par rapport au réseau de microlentilles ; et
- Une étape de gravure de l'image globale à travers la face arrière (4) et entre un plan de gravure (13), défini par un plan tangent supérieur de l'image gravée, et la face arrière (4) de la fenêtre (2) par un faisceau laser incident sur la face arrière, le plan de gravure étant situé entre la face avant de la fenêtre et le plan focal objet des microlentilles et étant distant de la face arrière de la fenêtre d'une distance « d », la distance « d » étant égale ou inférieure à un tiers de la distance focale « f », et le laser formant un point de gravure selon un axe optique Δ, l'axe optique Δ formant un angle d'incidence α avec la face arrière de la fenêtre (2).

2. Procédé selon la revendication 1, dans lequel l'angle d'incidence α est compris entre 80° et 100° par rapport à la face arrière de la fenêtre (2), par exemple égal à 90°.

3. Procédé selon la revendication 1 ou 2, dans lequel l'étape de fourniture d'une fenêtre (2) est configurée pour que la distance focale des microlentilles du réseau de microlentilles soit égale ou supérieure à 600 µm.

4. Procédé selon l'une des revendications 1 à 3, dans lequel l'étape de gravure de l'image globale est configurée pour produire le point de gravure ayant un diamètre au plus égal à une moitié d'une largeur d'un sous-motif de l'image.

5. Procédé selon l'une des revendications 1 à 4, dans lequel l'étape de gravure de l'image globale est configurée pour que la largeur d'un sous-motif de l'image globale corresponde à une différence d'angles d'observation à travers le réseau de microlentilles égale ou inférieure à 5°, voire égale ou inférieure à 2°.

6. Procédé selon l'une quelconque des revendications 1 à 5, dans lequel l'étape de disposition de l'image globale par rapport au réseau de microlentilles comporte :
- Une étape de disposition d'une source d'éclairage d'un côté de la fenêtre (2) et une étape de disposition d'une caméra du même côté ou d'un côté opposé de la fenêtre (2) ;
- Une étape d'éclairage du réseau de microlentilles par la source d'éclairage ;
- Une étape de réception, par la caméra, d'un faisceau lumineux ayant interféré avec la fenêtre (2) ;
- Une étape de détermination d'une disposition du réseau de microlentilles à partir du faisceau lumineux reçu par la caméra ; et
- Une étape de redéfinition de l'image globale par rapport à la disposition déterminée du réseau de microlentilles.

7. Dispositif de sécurité obtenu par un procédé selon l'une quelconque des revendications 1 à 6, le dispositif (1) comportant :
- une fenêtre (2) qui est transparente à au moins une partie de lumière visible, la fenêtre (2) comportant une face avant et une face arrière, la face avant comprenant un réseau de microlentilles, chacune des microlentilles ayant une distance focale « f » définissant un plan focal objet parallèle à la face avant et à la face arrière de la fenêtre (2) ;
- une image globale, gravée dans la fenêtre (2) dans un plan de gravure, défini par un plan tangent supérieur de l'image gravée, l'image globale comportant au moins deux motifs (6a, 6b), les au moins deux motifs étant configurés pour former une première image visible par un observateur selon un premier angle d'observation à travers le réseau de microlentilles, et une deuxième image visible par l'observateur selon un deuxième angle d'observation à travers le réseau de microlentilles, le deuxième angle d'observation étant différent du premier angle d'observation, et le plan de gravure de l'image globale étant situé entre la face avant de la fenêtre et le plan focal objet des microlentilles et étant distant de la face arrière de la fenêtre d'une distance « d », la distance « d » étant égale ou inférieure à un tiers de la distance focale « f » des microlentilles.

8. Dispositif selon la revendication 7, dans lequel les microlentilles du réseau de microlentilles de la fenêtre (2) ont une distance focale égale ou supérieure à 600 µm.

9. Dispositif selon la revendication 7 ou 8, dans lequel le réseau de microlentilles de la fenêtre a un pas égal ou supérieur à 100 µm, et/ou égal ou inférieur à 400 µm.

10. Document d'identité (100) comportant un dispositif de sécurité (1) selon l'une quelconque des revendications 7 à 9, le document d'identité étant une carte d'identité, un passeport, une carte bancaire, une carte d'identification ou encore une carte de fidélité, ou autre.
